# EUROPÄISCHE PATENTSCHRIFT

(11) **EP 1 060 848 B1**
(45) Veröffentlichungstag und Bekanntmachung des Hinweises auf die Patenterteilung: **21.01.2004**
(21) Anmeldenummer: 00112343.9
(22) Anmeldetag: 09.06.2000
(51) Int. Cl.: B26B 29/06

(54) **Vorrichtung zum Schneiden von Bodenbelägen**
Device for cutting floor coverings
Dispositif pour couper des revêtements de sol

(30) Priorität: 18.06.1999 DE 19928013; 19.10.1999 DE 19950431; 04.01.2000 DE 10000063
(43) Veröffentlichungstag der Anmeldung: 20.12.2000
(73) Patentinhaber: Aulinger, Herbert, 94259 Kirchberg (DE)
(72) Erfinder: Aulinger, Herbert, 94259 Kirchberg (DE)
(74) Vertreter: Graf, Helmut, Dipl.-Ing.

(56) Entgegenhaltungen:
- EP-A- 0 391 552
- DE-A- 3 613 121
- DE-U- 29 902 034
- FR-A- 2 561 975
- US-A- 4 095 340
- US-A- 4 646 439
- US-A- 5 169 045

## Beschreibung

Die Erfindung bezieht sich auf eine Vorrichtung gemäß Oberbegriff Patentanspruch 1.

Beim Verlegen von Bodenbelägen ist es auch erforderlich, Schnitte bis unmittelbar an eine Gebäude- oder Raumwand oder Wand-zu-Wand-Schnitte auszuführen.

Bekannt ist eine Schneidvorrichtungen mit den Merkmalen des Oberbegriffs des Patentanspruches 1 (US-A-4095340). Diese bekannten Vorrichtung dient zum Schneiden von flachen Materialen, z.B. Tapeten und besteht im wesentlichen aus einer U-förmigen Führungsschiene und einem Schlitten, der auf einen Schenkel der Führungsschie aufgesetzt und in Längsrichtung verschiebbar ist. An diesem Schlitten ist ein Messerhalter mit einer eine Schneide bildende Klinge schwenkbar vorgesehen, und zwar derart, daß die Schneide zwischen einer neutralen Stellung, in der die Schneide sich oberhalb der Unterseite der Führungsschiene befindet, in eine Schneidstellung schwenkbar ist, in der die Schneide über die Unterseite der Führungsschiene Schlittens vorsteht. Im Verwendungsfall wird die bekannte Vorrichtung mit der Führungsschiene auf das zu schneidende Gut aufgelegt, und zwar derart, daß der Schlitten mit der dortigen Schneide entlang der gewünschten Schneidlinie bewegt werden kann. Für ein Schneiden von Bodenbelägen bis unmittelbar an eine Gebäude- oder Raumwand oder von Wand zu Wand ist diese bekannte Vorrichtung jedoch weder bestimmt, noch geeignet.

Bekannt ist weiterhin eine Hebelschneidvorrichtung (DE 571 221), die im wesentlichen aus einer Grundplatte besteht, an deren Oberseite eine linealartige Führung vorgesehen ist. In dieser ist ein Schlitten verschiebbar geführt, an dem seitlich ein Schneidhebel mit einem Ende angelenkt ist, der mit seinem anderen Ende eine Handhabe bildet. Zwischen den beiden Enden des Schneidhebels ist eine Halterung für eine eine Schneide bildende Rasierklinge vorgesehen. Gegen die Wirkung einer Rückstellfeder kann der Schneidhebel aus einer angehobenen neutralen Stellung in eine Schneidstellung geschwenkt werden, in der die Schneide an einer Längsseite der Grundplatte über die Unterseite dieser Grundplatte vorsteht, zum Schneiden des unter der Grundplatte angeordneten Schneidgutes kann die Schneide dann entlang der Längsseite der Grundplatte mit den in die Schneidstellung geschwenkten Schneidhebel bewegt werden. Auch diese bekannte Hebelschneidvorrichtung ist für das Schneiden von Bodenbelägen bis unmittelbar an eine Gebäude- oder Raumwand oder von Wand zu Wand nicht geeignet.

Bekannt ist schließlich eine Schneidvorrichtung (US 4,215,731), die zum Herstellen von Nuten in Werkstücken durch Schneiden dient und auf einer an einem Tisch schwenkbar vorgesehenen Führung aus zwei Führungsstangen besteht, an denen ein ein Schneidwerkzeug aufweisender Schlitten verschiebbar geführt ist. Das Schneidwerkzeug befindet sich zwischen den beiden Enden des Schlittens. Diese bekannte Vorrichtung ist nicht zum Schneiden von Bodenbelägen bestimmt oder geeignet.

Aufgabe der Erfindung ist es, eine Vorrichtung aufzuzeigen, mit der ein besonders rationellen, aber auch sehr exaktes Schneiden, insbesondere auch Zuschneiden von Bodenbelägen möglich ist.

Zur Lösung dieser Aufgabe ist eine Vorrichtung entsprechend dem Patentanspruch 1 oder 3 ausgebildet.

Die erfindungsgemäße Vorrichtung erlaubt sehr paßgenaue Schnitte einfach und schnell herzustellen, und zwar insbesondere auch bis unmittelbar an eine Gebäude- oder Raumwand oder von Wand zu Wand. Bei einer bevorzugten Ausführungsform ist die Führung mit zwei parallelen Führungselementen oder Führungsschienen ausgebildet, so daß hierdurch in besonders einfacher Weise eine gleichbleibende Orientierung des Messerschlittens und damit auch der wenigstens eine Messerschneide beim Bewegen des Messerschlittens entlang der Führung gewährleistet ist und damit auch besonders geradlinige und jeweils exakt senkrecht zu den Oberflächen des Bodenbelages verlaufende Schnitte.

Für die erfindungsgemäße Vorrichtung bestehen umfangreiche Anwendungsmöglichkeiten, beispielsweise als Nahtschneidegerät oder als Streifenschneidegerät für die unterschiedlichsten Bodenbeläge, beispielsweise PVC-Beläge, CV-Beläge, Gummibeläge, Linoliumbeläge, textile Bodenbeläge, wie z.B. Nadelfilz, Tuftingvelourböden, Systembeläge usw.

Mit der erfindungsgemäßen Vorrichtung ist es insbesondere auch möglich, anschließende Bereiche oder Teile eines Bodenbelages so zu schneiden, daß nach dem Zuschneiden diese Teile nahtlos oder praktisch nahtlos aneinander anschließen. Weiterhin ist es mit der erfindungsgemäßen Vorrichtung auch möglich, Teile von Bodenbelägen so zuzuschneiden, daß sie am Anschluß eine exakte Fuge bilden, wie dies beispielsweise bei Anschlüssen von Linolium-Belägen zweckmäßig ist.

Weiterbildungen der Erfindung sind Gegenstand der Unteransprüche. Die Erfindung wird im Folgenden anhand der Figuren an einem Ausführungsbeispiel näher erläutert.
Es zeigen:
- Fig. 1: eine Schneidvorrichtung gemäß der Erfindung in perspektivischer Darstellung;
- Fig. 2: in vereinfachter Darstellung einen Schnitt durch den Messerschlitten der Vorrichtung der Figur 1, zusammen mit der an diesem Schlitten vorgesehenen Messeraufnahme;
- Fig. 3: in vereinfachter Darstellung und in Seitenansicht eines der beiden Teile des Messerträgers;
- Fig. 4: in vereinfachter perspektivischer Darstellung ein Zusatzgerät zum Nahtschneiden mit Fuge;
- Fig. 5: einen Schnitt durch eine Führungsschiene;
- Fig. 6: einen Schnitt durch einen Bodenbelag;
- Fig. 7: in vereinfachter perspektivischer Darstellung eine weitere Ausführungsform eines Zusatzgerätes zum Nahtschneiden mit Fuge;
- Fig. 8: in vereinfachter Darstellung einen Schnitt durch einen Bodenbelag, durch die Platte des Zusatzgerätes sowie durch die beiden Führungsschienen der Schneidevorrichtung;
- Fig. 9: in vereinfachter Darstellung und in Draufsicht eine weitere Ausführungsform der erfindungsgemäßen Vorrichtung;
- Fig. 10: die Vorrichtung der Figur 9 in Seitenansicht.

Die in den Figuren allgemein mit 1 bezeichnete Vorrichtung dient zum Schneiden von Bodenbelägen. Die Vorrichtung besteht im wesentlichen aus einer Führung 2, die von zwei geradlinigen, voneinander beabstandeten und parallelen Führungsschienen 3 gebildet ist. Die beiden Führungsschienen 3 besitzen, wie insbesondere auch der Figur 5 zu entnehmen ist, den Querschnitt entsprechend einem umgedrehten T und besitzen hierdurch eine besonders hohe Stabilität. Im Einzelnen ist der Querschnitt der Führungsschienen 3 jeweils von einem unteren, im wesentlichen rechteckförmigen Abschnitt 3' gebildet, der im Verwendungsfall der Vorrichtung 1 mit seinen längeren Querschnittsseiten in horizontaler oder im wesentlichen in horizontaler Richtung, d.h. in derjenigen Achsrichtung angeordnet ist, in der die beiden Führungsschienen 3 gegeneinander versetzt sind, und der die untere Auflage der Vorrichtung 1 bildet.

An der Oberseite ist in der Mitte des Abschnittes 3' ein über dem Abschnitt 3' nach oben wegstehender Abschnitt 3" angeformt. Die beiden Führungsschienen 3 sind an den Enden durch ein Querstück 4 fest miteinander verbunden. Letztere sind jeweils von einer Länge eines Flachmaterials gebildet.

Auf der Führung 2 ist ein Messerschlitten 5 in Längsrichtung der Führung verschiebbar geführt. Dieser Messerschlitten 5, der auf die Führung 2 frei aufgesetzt ist und von dieser auch frei abgenommen werden kann, besteht im einzelnen aus zwei seitlichen Laufwägen 6, die jeweils von einem quaderförmigen und hochkant angeordneten Gehäuse 7 gebildet sind, und zwar derart, daß eine der längeren Umfangsseiten des Gehäuses 7 die Oberseite und eine der längeren Umfangsseiten des Gehäuses 7 die Unterseite des betreffenden Laufwagens bilden. An der Unterseite des jeweiligen Laufwagens 6 ist im betreffenden Gehäuse 7 eine Führungsnut 8 vorgesehen, die zur Unterseite des Gehäuses sowie zu den beiden kürzeren, die Vorderseite und Rückseite des Laufwagens 6 bildenden Umfangsseiten hin offen ist und deren Breite gleich oder allenfalls geringfügig größer ist als die Breite des Abschnittes 3" der Führungsschienen 3. In jedem Gehäuse 7 Laufrollen 9 um eine Achse senkrecht zur Längserstreckung der Führungsnut 8 frei drehbar gelagert, und zwar derart, daß diese Laufrollen mit einem Teil ihres Umfangs in die jeweilige Führungsnut 8 im Bereich des der Oberseite zugewandten Bodens dieser Führungsnut hineinragen, so daß die Laufwagen 6 sich mit den beiden Laufrollen 9 auf der Oberseite des von der jeweiligen Führungsnut 8 aufgenommenen Abschnittes 3" der betreffenden Führungsschiene abstützen. Im einfachsten Fall sind die Laufrollen 9 von Kugellagern gebildet.

Über eine starre Welle 10 sind die beiden Laufwagen 6 miteinander verbunden. Bei der dargestellten Ausführungsform befindet sich die Welle 10 in der Mitte der Laufwägen 6. Die Welle 10 erstreckt sich in einer Achsrichtung senkrecht zur Mittelebene M des Messerschlittens 5.

In der Figur 2 ist mit M eine Mittelebene des Messerschlittens 5 bezeichnet. Diese Mittelebene M liegt parallel zur Längserstreckung der beiden Führungsnuten 8. Weiterhin sind die beiden Laufwägen 6 symmetrisch zu dieser Mittelebene M und beidseitig von dieser Mittelebene angeordnet.

An der Welle 10 ist eine Messeraufnahme 11 schwenkbar vorgesehen. Diese Messeraufnahme 11 besteht bei der dargestellten Ausführungsform aus zwei Teilen 11' und 11 ", von denen das Teil 11' mit einem über die Oberseite des Messerschlittens 5 vorstehenden Griff 12 versehen ist. Die Trennebene zwischen den Teilen 11' und 11" ist die Mittelebene M. Über Spannschrauben 13 können die beiden Teile 11' und 11" miteinander verbunden und gegeneinander verspannt werden. Zumindest in einem Teil, beispielsweise im Teil 11' sind an der Trennebene der Messeraufnahme 11 bzw. an der Mittelebene M zwei schräg verlaufende Nuten 14 vorgesehen. Die beiden Teile 11' und 11" der Messeraufnahme 11 sind jeweils als rechteckförmige Platten ausgeführt, die mit ihren Plattenseiten parallel zur Mittelebene M liegen und sich mit ihren längeren Umfangsseiten bei in einer Ausgangsstellung oder neutralen Stellung befindlicher Messeraufnahme 11 parallel oder in etwa parallel zu den längeren Seiten der Gehäuse 7 der Laufwägen 6 liegen.

Die Nuten 14 sind so ausgebildet, daß sie jeweils von der Mitte der Oberseite des Teiles 11' schräg in Richtung auf jeweils eine der beiden unteren Ecken dieses Teiles verlaufen und an beiden Enden ebenfalls offen sind. Die Nuten 14 dienen zur Aufnahme von Schneidklingen 15, wie sie beispielsweise von Tapeziermessern her bekannt sind. Nach dem Anordnung jeweils einer Schneidklinge 15 in einer Nut 14 und nach dem Verbinden der beide Teile 11' und 11" sind die Schneidklingen 15 durch Festklemmen zwischen den beiden Teilen 11' und 11" in der Messeraufnahme 11 derart gehalten, daß jede Schneidklinge mit einem Eck und der dortigen Schneide über eine untere Ecke der Messeraufnahme 11 vorsteht. An der Welle 10 ist die Messeraufnahme 11 schwenkbar angeordnet, und zwar derart, daß in der neutralen Stellung die Messeraufnahme 11 und die an dieser vorgesehenen Schneiden der Schneidklingen 15 in einem ausreichend großen Abstand über der Ebene E der Unterseite der Führung 3 angeordnet sind und aus dieser neutralen Stellung in Arbeits- oder Schneidstellungen schwenkbar ist, in denen jeweils eine der Schneidklingen 15 über die Ebene E nach unten vorsteht.

Es versteht sich, daß bei auf die Führung 3 aufgesetztem Messerschlitten 5 jeweils ein Laufwagen 6 an einer Führungsschiene 3 geführt ist.

Auf der Führung 3 ist weiterhin ein Schlitten 16 verschiebbar geführt, der ebenfalls die beiden Laufwägen 6 aufweist, die aber an der Oberseite durch eine Abstütz- oder Auflageplatte 17 miteinander verbunden sind. Auf dem Schlitten 16 kann sich dabei der Benutzer mit einem Knie abstützen, wodurch nicht nur die Vorrichtung fixiert ist, sondern auch ein bequemeres Arbeiten möglich ist.

An den Querstücken 4 können verschiedene Hilfsgeräte wieder lösbar befestigt werden, und zwar beispielsweise Anschlagschienen oder Anschlagleisten 18 oder das in der Figur 4 nochmals im Detail wiedergegebene Zusatzgerät 19, welches im wesentlichen aus einer ersten, an einem Ende abgewinkelten Schiene 20 und einer zweiten, beidendig abgewinkelten Schiene 21 besteht.

Im einfachsten Fall wird die Vorrichtung 1 beim Verlegen eines Bodenbelages, beispielsweise beim Verlegen eines Teppichbodens zum Zuschneiden des Bodenbelages, beispielsweise zum Ablängen verwendet. In diesem Fall ist an wenigstens einem Ende der Führung 3 die Anschlagschiene 18 vorgesehen, die als Anlage gegen eine Kante des Bodenbelages dient und mit der es dann möglich ist, die Führung 3 senkrecht zu dieser Bodenbelag-Kante auszurichten. Ist dies erfolgt, so kann mit Hilfe des entlang der Führung 3 bewegten Messerschlittens 5 eine exakter Schnitt ausgeführt werden, und zwar senkrecht zu der Bodenbelag-Kante. Für den Schnitt wird die Messeraufnahme 11 aus der neutralen Stellung so geschwenkt, daß die beim Bewegen des Messerschlittens 5 nacheilende Seite der Messeraufnahme in die Schneidstellung geschwenkt ist.

Die Vorrichtung 1 ermöglicht es weiterhin auch, den Bodenbelag 22 so zuzuschneiden, daß zwei aneinander anstoßende Abschnitte des Bodenbelages fugenlos oder im wesentlichen fugenlos aneinander anschließen. Hierfür werden die Abschnitte 22' und 22" des Bodenbelages in der in der Figur 2 dargestellten Weise vor dem Zuschnitt so angeordnet, daß sie einander überlappen. Mit dem Messerschlitten werden dann beide Teile 22' und 22" mit einem einzigen Schnitt zugeschnitten, so daß nach dem Zuschneiden die beiden Teile 22' und 22" lückenlos oder nahezu lückenlos aneinander anschließen.

Unter Verwendung der Winkelschienen 20, von denen jeweils eine an jedem Querstück 4 in Längsrichtung einstellbar vorgesehen ist, ist es möglich, die Vorrichtung 1 mit diesen Winkelschienen 20 als Anschläge exakt zu positionieren, um beispielsweise Streifen zu schneiden. Unter Verwendung der zweiten Winkelschiene 21 ist es weiterhin entsprechend der Darstellung der Figur 6 auch möglich, zwei aneinander anschließende Teile 22' und 22" des Bodenbelages so zuzuschneiden, daß nach dem Zuschneiden zwischen den beiden Teilen eine exakte Fuge verbleibt, wie dies beispielsweise bei Anschlüssen bei Linoleumbelägen der Fall ist.

Bei der beschriebenen Ausführung besteht die Führung 2 mit den Führungsschienen 3 und dem Querschnitt 4 sowie vorzugsweise auch die Anschlagschiene 18 und die Schienen 20 und 21 aus Stahl, während die Laufwägen 6 des Messerschlittens 5 und des Hilfsschlittens 16 sowie auch die Messeraufnahme 11 und die Abstützplatte 17 aus Aluminium oder einer Aluminiumlegierung gefertigt sind. Selbstverständlich können auch andere Materialien zur Anwendung kommen.

Die Figuren 7 und 8 zeigen als weitere mögliche Ausführungsform ein Zusatzgerät 19a zur Verwendung bei der Vorrichtung 1 bzw. die Verwendung dieses Zusatzgerätes beim Schneiden eines Bodenbelages auf Fuge.

Das Zusatzgerät 19a besteht wiederum aus der Winkelschiene 20, die einstellbar an dem einen Ende der Schneidevorrichtung 1 bzw. an dem dortigen Querstück 4 befestigt werden kann, wie dies vorstehend für die Winkelschiene 20 beschrieben wurde. Anstelle der schmalen Winkelschiene 21 ist an dem abgewinkelten Ende der Winkelschiene 20 der abgewinkelte Rand 23 einer rechteckförmigen Platte 24 befestigt. Der Rand 23 ist so abgewinkelt, daß er an einer Längsseite der Platte 24 rechtwinklig über die Oberseite dieser Platte vorsteht. Die Platte 24 reicht bis unter den unteren Rand der Winkelschiene 20. Weiterhin ist die Anordnung so getroffen, daß zwischen der Oberseite der Platte 24 und dem unteren Rand 20' der Winkelschiene 20 ein Schlitz 25 verbleibt, dessen Höhe wenigstens gleich der Dicke des jeweiligen Bodenbelages 22 ist. An der der Abwinklung 23 gegenüberliegenden Rand der Platte 24 ist eine Abwinklung 26 vorgesehen, die über die Unterseite der Platte 24 vorsteht. Im Verwendungsfall ist das Zusatzgerät 19a zusammen mit der Vorrichtung 1 derart verwendet, daß bei an der Winkelschiene 20 befestigter Führung 2 die Platte 24 mit ihrer Unterseite auf der Oberseite des einen Bodenbelagabschnitts 22" aufliegt und die Abwinklung 26 gegen den Rand dieses Abschnitts anliegt und dadurch die Vorrichtung 1 relativ zu dem Bodenbelagabschnitt 22" lagegenau justiert, während der andere, zu schneidende Bodenbelagabschnitt 22' auf der Oberseite der Platte 24 aufliegt und ggfs. durch den Schlitz 25 über die Führung 2 vorsteht. Die Einstellung ist dann so getroffen, daß sich das jeweilige Messer und damit die Schnittebene 27 seitlich von dem die Abwinklung 26 aufweisenden Rand der Platte 24, d.h. mit einem gewissen Abstand von diesem Rand der Platte 24 befindet, so daß nach dem Zuschneiden des Bodenbelagabschnitts 22' zwischen diesen Abschnitten 22' und 22" eine Fuge verbleibt, die gleich der Materialstärke der Abwinklung 26 zuzüglich des Abstands der Schnittebene 25 von dieser Abwinklung ist.

Durch den Schlitz 25 ist es möglich, längere Bahnen des jeweiligen Bodenbelages 22 abschnittweise zu schneiden.

Vorstehend wurde davon ausgegangen, daß die Platte 24 mit ihrer Abwinklung 23 an dem abgewinkelten Ende der Winkelschiene 20 befestigt ist. Grundsätzlich besteht auch die Möglichkeit, das Zusatzgerät 19a einstückig aus einem geeigneten Flachmaterial, beispielsweise aus Stahlblech durch Stanzen und Biegen herzustellen.

Die Figur 9 zeigt als weitere mögliche Ausführungsform eine Vorrichtung 1 a, die zum Zuschneiden von kleineren Zuschnitten von Bodenbelägen, beispielsweise von Fliesen dient.

Die Vorrichtung 1a besteht im wesentlichen aus einer in Draufsicht rechteckförmigen oder quadratischen Schneidplatte 30, die mit ihrer Unterseite auf einer Unterlagen, beispielsweise einem Boden oder Arbeitstisch abgestellt werden kann. An der Oberseite der Platte 30 ist eine Führung 2a vorgesehen, die wiederum aus zwei geradlinigen, voneinander beabstandeten und parallelen Führungsschienen 3a besteht, deren Profil dem Profil der Führungsschienen 3 entspricht. Die Führung 2a ist so vorgesehen, daß sie mit ihrer Längserstreckung parallel zu den beiden längeren Seiten 31 der rechteckförmigen Platte 30 angeordnet ist, und zwar in der Mitte zwischen den Seiten 31. An einem Ende, d.h. bei der für die Figur 9 gewählten Darstellung an dem oberen Ende ist die Führung 2 im Bereich der dortigen Seite 32 um eine Achse parallel zu dieser Seite schwenkbar befestigt, und zwar an einem Lager 33, so daß bei nach oben geschwenkter Führung 2a eine zu schneidende Fliese 22a auf die Platte 30 aufgelegt und dann die Führung 2a auf diese Fliese 22a geklappt werden kann.

Mit Hilfe des nicht dargestellten Messerschlittens 5 ist dann ein Schneiden des Bodenbelages bzw. der Fliese 22a entlang einer in der Mitte zwischen den Führungsschienen 3a verlaufenden Schnittlinie möglich.

In der Platte 30 sind Bohrungen 33 vorgesehen, in die die Zapfen wenigstens eines leistenartigen Anschlages 34 eingesetzt werden können, der dann über die Oberseite der Platte 30 vorsteht. Die Bohrungen 33 sind jeweils in Gruppen so vorgesehen, daß jede Gruppe von Bohrungen, die bei der dargestellten Ausführungsform zwei Bohrungen 33 aufweist, ein Anbringen des Anschlags 34 in einen vorgegebenen Winkel in Bezug auf die Längserstreckung der Führung 2a ermöglicht, und zwar in einem Winkel von 45 bzw. 135° und mit unterschiedlichem Abstand von der Führung 2a, so daß ein schräges Zuschneiden des Bodenbelages 22a in der jeweils benötigten Form möglich ist. Durch die auf den Bodenbelag 22a geschwenkte Führung 2a ist der Bodenbelag 22a zwischen dieser Führung und der Platte 30 durch Festklemmen gehalten.

Die Erfindung wurde voranstehend an Ausführungsbeispielen beschrieben. Es versteht sich, daß zahlreiche Änderungen sowie Abwandlungen möglich sind, ohne daß dadurch der der Erfindung zugrundeliegende Erfindungsgedanke verlassen wird. Weiterhin sind auch die Anwendungsmöglichkeiten der beschriebenen Vorrichtung vielseitiger als vorstehend angegeben.

### Bezugszeichenliste

- 1, 1a: Vorrichtung
- 2, 2a: Führung
- 3, 3a: Führungsschiene
- 3', 3": Querschnittsabschnitt
- 4: Querstück
- 5: Messerschlitten
- 6: Laufwagen
- 7: Gehäuse
- 8: Führungsnut
- 9: Laufrolle
- 10: Welle
- 11: Messerträger
- 11', 11": Teil des Messerträgers
- 12: Griff
- 13: Spannschraube
- 14: Nut zur Aufnahme von Schneidklingen
- 15: Schneidklinge
- 16: Hilfsschlitten
- 17: Auflageplatte
- 18: Anschlagschiene
- 19, 19a: Zusatzgerät
- 20, 21: Winkelschiene
- 20': Rand
- 22, 22a: Bodenbelag
- 22', 22": Bodenbelagabschnitt
- 23: Abwinklung
- 24: Platte
- 25: Schlitz
- 26: Abwinklung
- 27: Schnittebene
- 30: Platte
- 31, 32: Plattenseite
- 33: Bohrung
- 34: Anschlag

## Patentansprüche

1. Vorrichtung zum Schneiden von Bodenbelägen, mit einer Führung (2, 2a), mit einem entlang der Führung (2, 2a) verschiebbaren und auf diese frei aufgesetzten Messerschlitten (5) und mit wenigstens einer zumindest eine Schneide aufweisenden Messeraufnahme (11), die am Messerschlitten (5) zwischen einer neutralen Stellung und einer Schneidstellung bewegbar ist, **dadurch gekennzeichnet,**
**daß** die Führung zwei parallele und von einander beabstandete Führungsschienen (3, 3a) besitzt,
**daß** der Messerschlitten (5) von zwei auf die Führungsschienen (3, 3a) frei aufgesetzten und auf der Oberseite jeweils einer Führungsschiene sich abstützenden Laufwägen (6) gebildet ist, und
**daß** die Schneide in der Mittelebene (M) des Messerschlitten (5) angeordnet ist.

2. Vorrichtung nach Anspruch 1, **dadurch gekennzeichnet, daß** die Messeraufnahme (11) schwenkbar an dem Messerschlitten (5) vorgesehen ist.

3. Vorrichtung nach Anspruch 2, **dadurch gekennzeichnet, daß** die Messeraufnahme (11) um eine Achse senkrecht zur Längserstreckung der Führung (2, 2a) schwenkbar ist.

4. Vorrichtung nach einem der vorhergehenden Ansprüche, **dadurch gekennzeichnet, daß** jeder Laufwagen (6) eine Führungsnut (8) zur Aufnahme zumindest eines Teilabschnittes des Profils der Führungsschiene (3, 3a) aufweist, und daß an der Führungsnut (8) Laufrollen (9) zur Abstützung gegen die Führungsschiene (3, 3a) vorgesehen sind.

5. Vorrichtung nach einem der vorhergehenden Ansprüche, **dadurch gekennzeichnet, daß** die Führung (2, 2a) eine Auflage bzw. Abstützung für die Vorrichtung (1) bildet, und daß sich die wenigstens eine Schneide in der neutralen Stellung der Messeraufnahme (11) oberhalb einer erster Ebene (E) der Auflage bzw. Abstützung befindet und in der Schneidstellung über diese Ebene (E) nach unten vorsteht.

6. Vorrichtung nach einem der vorhergehenden Ansprüche, **dadurch gekennzeichnet, daß** die wenigstens eine Führungsschiene ein Querschnittsprofil entsprechend einem umgedrehten T aufweist.

7. Vorrichtung nach einem der vorhergehenden Ansprüche, **dadurch gekennzeichnet, daß** an der Messeraufnahme (11) zur Bildung der Schneide wenigstens eine Schneidklinge (15) auswechselbar befestigbar ist.

8. Vorrichtung nach einem der vorhergehenden Ansprüche, **dadurch gekennzeichnet, daß** an End- oder Querstücken (4) der Führung (2, 2a) Anschläge bildende Schienen (18, 20, 21) lösbar und/oder einstellbar befestigbar sind.

9. Vorrichtung nach einem der vorhergehenden Ansprüche, **gekennzeichnet durch** einen an der Führung (2, 2a) verschiebbar geführten Hilfsschlitten (16), der eine Auflage- oder Abstützfläche (17), beispielsweise eine Knie-Abstützfläche bildet., und/oder **durch** einen Anschlag (19a) zum Ausrichten de Führung in Bezug auf eine Kante des Bodenbelags, beispielsweise parallel zur Schnittlinie.

## Claims

1. Device for cutting floor coverings, with a guide (2, 2a), with a blade slide (5) which can be moved along the guide (2, 2a) and which is freely placed on it, and with at least one blade receiver (11) which has at least one cutter and which can be moved on the blade slide (5) between a neutral position and a cutting position,
**characterised in that**
the guide has two parallel guide rails (3, 3a) that are spaced apart from one another,
that the blade slide (5) is formed of two runner carriages (6) which are freely placed on the guide rails (3, 3a) and each of which rests on the upper face of a guide rail, and
that the cutter is arranged in the central plane (M) of the blade slide (5).

2. Device in accordance with claim 1, **characterised in that** the blade receiver (11) is provided on the blade slide (5) such that it can be pivoted.

3. Device in accordance with claim 2, **characterised in that** the blade receiver (11) can be pivoted around an axis that is perpendicular to the longitudinal extension of the guide (2, 2a).

4. Device in accordance with one of the preceding claims, **characterised in that** each runner carriage (6) has a guide groove (8) to receive at least one part section of the profile of the guide rail (3, 3a), and that rollers (9) for resting against the guide rails (3, 3a) are provided on the guide groove (8).

5. Device in accordance with one of the preceding claims, **characterised in that** the guide (2, 2a) forms a rest or support for the device (1), and that in the neutral position of the blade receiver (11) the at least one cutter is located above a first plane (E) of the rest or support, and in the cutting position it projects downwards beyond this plane (E).

6. Device in accordance with one ofthe preceding claims, **characterised in that** the at least one guide rail has a cross-sectional profile corresponding to an inverted T.

7. Device in accordance with one of the preceding claims, **characterised in that** at least one cutting blade (15) can be fixed to the blade receiver (11), to form the cutter, in such a way that it [the blade] can be replaced.

8. Device in accordance with one of the preceding claims, **characterised in that** rails (18, 20, 21) which form limits stops can be fastened onto end pieces or cross pieces (4) of the guide (2, 2a), such that these [rails] can be released and/or adjusted.

9. Device in accordance with one of the preceding claims, **characterised by** an auxiliary slide (16) which is held in a movable manner on the guide (2, 2a) and which forms a resting surface or supporting surface (17), for example a knee rest, and/or by a limit stop (19a) for aligning the guide in relation to an edge of the floor covering, for example parallel to the cutting line.

## Revendications

1. Dispositif pour couper des revêtements de sol avec un guidage (2, 2a) doté d'une coulisse à couteau (5) pouvant coulisser le long du guidage (2, 2a) et disposée librement sur ledit guidage et doté d'au moins un logement à couteau (11) présentant au mois une lame et capable de coulisser le long de la coulisse à couteau, entre une position neutre et une position de coupe, et **caractérisé en ce que**
le guidage comprend deux rails de guidage (3, 3a) la coulisse à couteau (5) est constituée de deux chariots roulants (6) disposés librement sur les rails de guidage (3, 3a) et reposant chacun sur la face supérieure d'un rail de guidage et
la lame a été disposée dans le plan médian (M) de la coulisse à couteau (5).

2. Dispositif selon la revendication 1, **caractérisé en ce que** le logement à couteau (11) a été prévu contre la coulisse à couteaux (5), de manière à pouvoir pivoter.

3. Dispositif selon la revendication 2, **caractérisé en ce que** le logement à couteau (11) peut pivoter autour d'un axe perpendiculaire au prolongement longitudinal du guidage (2, 2a).

4. Dispositif selon une des revendications précédents, **caractérisé en ce que** chaque chariot roulant (6) présente une rainure de guidage (8) destinée à recevoir au moins une section partielle du profil du rail de guidage (3, 3a) et **en ce que** des galets de roulement (9) destinés à l'appui contre le rail de guidage (3, 3a) ont été prévus contre la rainure de guidage (8).

5. Dispositif selon une des revendications précédentes, **caractérisé en ce que** le guidage (2, 2a) forme un support ou un appui pour le dispositif (1), **en ce qu'**au moins une lame est dans la position neutre du logement à couteau (11), au-dessus d'un premier plan (E) du support ou de l'appui et fait, dans la position de coupe, saillie vers le bas, au-delà de ce plan (E).

6. Dispositif selon une des revendications précédentes, **caractérisé en ce qu'**au moins un rail de guidage présente un profil à section transversale en forme de T renversé.

7. Dispositif selon une des revendications précédents, **caractérisé en ce qu'**au moins une lame tranchante (15) peut être fixée de manière amovible contre le logement à couteau (11) pour former la lame.

8. Dispositif selon une des revendications précédentes, **caractérisé en ce que** des rails formant des butées (18, 20, 21) peuvent être fixés de manière lâche et / ou ajustable contre des éléments marginaux ou transversaux (4) du guidage (2, 2a).

9. Dispositif selon une des revendications précédentes, **caractérisé par** une coulisse auxiliaire (6) guidée de manière à pouvoir coulisser contre le guidage (2, 2a) et formant une surface de support ou d'appui (17), comme une surface pour appuyer les genoux, et / ou **caractérisé par** une butée (19a) destinée à orienter le guidage en fonction d'une arête du revêtement de sol, parallèlement à la ligne de coupe, par exemple.
